# EUROPÄISCHE PATENTSCHRIFT

(11) **EP 2 031 319 B1**
(45) Veröffentlichungstag und Bekanntmachung des Hinweises auf die Patenterteilung: **01.12.2010**
(21) Anmeldenummer: 08001188.5
(22) Anmeldetag: 23.01.2008
(51) Int. Cl.: F24F 13/14, F24F 7/013

(54) **Mauerkasten mit motorisch betätigter Klappe**
Wall sleeve with motorized shutter
Boîtier mural avec clapet motorisé

(30) Priorität: 27.08.2007 DE 102007040632
(43) Veröffentlichungstag der Anmeldung: 04.03.2009
(73) Patentinhaber: Özpolat, Ilgaz, 64385 Reichelsheim (DE)
(72) Erfinder: Özpolat, Ilgaz, 64385 Reichelsheim (DE)
(74) Vertreter: WSL Patentanwälte

(56) Entgegenhaltungen:
- EP-A- 1 223 386
- EP-A- 1 366 316
- DE-A1- 10 024 691
- DE-A1- 10 024 692
- DE-A1- 19 719 991
- US-A- 4 372 197

## Beschreibung

Die vorliegende Erfindung betrifft einen Mauerkasten mit einem motorischen Antrieb und einem mittels dieses motorischen Antriebes zwischen einer Offen- und einer Schließstellung verlagerbaren Deckel, der von einem Rahmenteil gehalten ist und mittels einer Drehbewegung um eine Drehachse drehbar ist, welche quer zur Durchtrittsrichtung der durch ein Lüfterrohr des Mauerkastens strömenden Luft liegt.

Aus der Schrift DE 20 2005 010 912 ist ein Mauerkasten mit einem Deckel bekannt, der mittels eines motorischen Antriebes in axialer Richtung des Lüfterrohres zwischen einer Offen- und einer Schließstellung hin und her verfahren werden kann. Es hat sich allerdings herausgestellt, dass der Antrieb zu aufwendig ist in der Montage. Zudem muss der Antriebsmotor eine vergleichsweise hohe Antriebsleistung aufweisen, um den Deckel nahe der Schließstellung über die anliegenden Dichtungen ziehen oder schieben zu können, wodurch sich der Antrieb nochmals verteuert. Zudem kann der Antriebsmotor leicht verschmutzen, weil er mitten im Luftstrom des Lüfterrohres angeordnet ist.

Aus dem Dokument DE 100 24 692 A1 ist ein Mauerkasten der eingangs genannten Art bekannt. Durch einen Führungskanal mit Seitenwänden strömen Gase, wobei zwischen den Seitenwänden des Führungskanals eine schwenkbare Klappe gelagert ist. Dabei ist an einer Seitenwand eine Aufnahmetasche zum Einsetzen eines motorischen Antriebes so ausgerichtet, dass die Antriebswelle des motorischen Antriebes nach dem Einsetzen mit der Klappe in Eingriff kommt. Wenn die Aufnahmetasche bei einer anderen Ausführungsform in das Kanalinnere hineinreicht, ist die Schwenkklappe mit einer entsprechenden Ausnehmung versehen. Es hat sich gezeigt, dass Aufbau und Montage aufwendig sind und vor allem im Betrieb der Strömungsquerschnitt des Lüfterrohres des Mauerkastens durch den in dem Lüfterrohr befindlichen motorischen Antrieb nicht unerheblich gemindert wird. Bei einigen Ausführungsformen erstreckt sich der Antrieb sogar über die gesamte Breite des Deckels mit der Folge, dass selbst in der Offenstellung des Deckels der Querschnitt für die hindurchströmende Luft nicht ausreichend groß gehalten werden kann.

Aus dem Dokument US-A-4,372,197 ist ferner ein Mauerkasten ähnlicher Art bekannt, namentlich im Fensterbereich eines Stalles oder einer Scheune befindlicher Fensterladen bzw. eine dort angeordnete Verschlussklappe, die bei tiefen Temperaturen in nördlichen Ländern der Gefahr des Einfrierens und damit mangelnder Funktion ausgesetzt sind. Dieses Problem ergibt sich bei dem gattungsgemäßen Mauerkasten und auch dem nach der Erfindung nicht. Der motorische Antrieb nimmt ein nicht unerhebliches Volumen ein und ist außerhalb eines anschließbaren Lüfterrohres angeordnet. Maßnahmen für das Vorsehen elektrischer Heizkabel und besonderer Dichtflansche zeigen einen konstruktiven Aufbau, der für einen Mauerkasten gemäß der Erfindung nicht verwendet werden kann.

Es ist Aufgabe der vorliegenden Erfindung, einen Mauerkasten der eingangs genannten Art zu schaffen, bei welchem der motorische Antrieb zur Verlagerung des Deckels einfacher gestaltet werden kann und einen derart ausgestalteten Deckel hat, dass in dessen Offenstellung ein ausreichend großer Querschnitt verbleibt, um genügend Luft hindurchströmen zu lassen.

Bevorzugte Ausführungsformen sind den Ansprüchen 2-11 zu entnehmen.

Diese Aufgabe wird für den Mauerkasten der gattungsgemäßen Art dadurch gelöst, dass dem Motor des Antriebes ein Planetengetriebe nachgeschaltet ist, das Rahmenteil zusammen mit dem darin gehaltenen Deckel in das Lüfterrohr einschiebbar ist, der motorische Antrieb als Drehlager für den Deckel gestaltet ist, der Antrieb als Hülse in eine dafür vorgesehene Ausnehmung im Deckel einsteckbar ist und die Hülse oder der Antrieb drehfest in ein lüfterrohr- oder rahmenteilseitiges Festlager einsteckbar ist und auf der Festlagerseite der Hülse Verbindungselemente zum Anschluss an eine Stromversorgung vorhanden sind.

Ein Elektromotor mit nachgeschaltetem Planetengetriebe bildet den motorischen Antrieb, wobei das Planetengetriebe dafür sorgt, die höheren Drehzahlen eines handelsüblichen Elektromotors auf ein Drehzahlniveau zu reduzieren, das zu dem konkreten Anwendungsfall passt.

Die Montage des Mauerkastens in einer Wand kann auf einfache Weise bewerkstelligt werden, indem das Lüfterrohr in die vorbereitete Wandausnehmung eingeschoben und das Rahmenteil zusammen mit dem darin gehaltenen Deckel in das Lüfterrohr von außen eingeschoben wird. Die Teile können so passgenau hergestellt werden, dass damit die Montage beendet ist. Der Deckel und das Rahmenteil können fertig vormontiert angeliefert werden.

Wenn der motorische Antrieb als Drehlager für den Deckel gestaltet ist, ragt er mit Vorteil zumindest teilweise bis in den Deckel hinein, und der Kontaktbereich zwischen dem Gehäuse des motorischen Antriebes und des Deckels kann dann als Drehlager ausgestaltet werden. Der Deckel dreht sich also um den motorischen Antrieb herum. Dadurch werden aufwendige Konstruktionen zur Lagerung des Deckels einerseits und zur Übertragung der Antriebskraft des Motors von einer entfernteren Stelle zum Deckel hin vermieden, weil der motorische Antrieb und der Deckel so in unmittelbarer Nachbarschaft liegen.

Mit Vorteil ist durch die erfindungsgemäßen Maßnahmen ein Mauerkasten geschaffen, der einfacher aufgebaut ist und montiert werden kann und in der Offenstellung für hindurchströmende Luft einen ausreichend großen Querschnitt bietet.

Durch die Drehung des Deckels um eine quer zur Durchtrittsrichtung der durch den Mauerkasten strömenden Luft liegende Drehachse ist nur noch eine kurze Rotationsbewegung des Deckels auszuführen. Bei einer Drehung um nur 90° kann der Deckel aus einer geschlossenen in eine voll geöffnete Stellung verlagert werden. Durchläuft die Drehachse den mittleren Bereich des Deckels, werden bei der Schwenkbewegung der obere und der untere Teil des Deckels gegensinnig verschwenkt, und zwar ein Teil in Richtung des Lüfterrohrs und der andere Teil nach außen hin. Die Drehachse kann nach einer anderen Ausgestaltung der Erfindung den Deckel auch nur tangieren oder einen Randbereich des Deckels durchlaufen, allerdings ist es dann nicht ohne weiteres möglich, den Deckel in einer Offenstellung zumindest teilweise in das Lüfterrohr eintauchen zu lassen. Für die Drehbewegung ist kein großer Kraftaufwand erforderlich, demgemäß reicht ein kleiner kostengünstiger Antriebsmotor aus. Der Antriebsmotor kann leicht im Deckel, im Lüfterrohr oder außerhalb des Lüfterrohrs angeordnet werden. Die Montage ist einfach, und da der Antriebsmotor nicht mehr im Luftstrom angebracht sein muss, verschmutzt dieser nicht mehr so leicht. Auch die Stellmechanik ist nicht mehr dem Luftstrom mit einer eventuellen Schmutzfracht ausgesetzt, durch die die Mechanik blockiert werden könnte.

Nach einer Ausgestaltung der Erfindung ist der Deckel mit einer oder mehreren Hohlkammer versehen, die mit einer wärmedämmenden Masse, wie beispielsweise PU-Schaum oder auch nur Luft, ausgefüllt sein können, so dass durch den Mauerkasten in einer geschlossenen Stellung des Deckels kaum Wärmeverluste auftreten. Zwar ist der Deckel dann etwas dicker, in der Offenstellung verbleibt aber noch ein ausreichend großer Querschnitt, um genügend Luft hindurchströmen zu lassen. Die Dichtigkeit der Fugen in der Schließstellung gegen Wind und Wasser zwischen dem Deckel und dem Rahmenteil kann durch eine oder mehrere Dichtungen erhöht werden. Vorteilhaft ist es, die Dichtung als Anschlagdichtung auszubilden, da diese dann nicht durch eine Vielzahl von Öffnungs- und Schließzyklen verschlissen werden kann.

Nach Möglichkeit sollte die Oberfläche des Deckels der Innen-Querschnittsfläche des Lüfterrohres zumindest in etwa entsprechen, weil dann die theoretische Durchsatzkapazität des Lüfterrohres nicht durch einen zu klein dimensionierten Deckel beschränkt wird. Auch die Umfangsform des Deckels sollte so gestaltet sein, dass die durch den Mauerkasten strömende Luft den Deckel möglichst ungehindert passieren kann und keine unnötigen Umlenkungen des Luftstroms auftreten. So ist es vorteilhaft, den Deckel rund zu gestalten, wenn auch das Lüfterrohr rund ist, aber auch ovale oder eckige Gestaltungen sind möglich.

Die Montage des Mauerkastens in einer Wand kann auf einfache Weise bewerkstelligt werden, indem das Lüfterrohr in die vorbereitete Wandausnehmung eingeschoben und das Rahmenteil zusammen mit dem darin gehaltenen Deckel in das Lüfterrohr von außen eingeschoben wird. Die Teile können so passgenau hergestellt werden, dass damit die Montage beendet ist. Der Deckel und das Rahmenteil können fertig vormontiert angeliefert werden.

Je nach Gestaltung der Form und der Maße des Lüfterrohres und des Rahmenteils ist es auch möglich, das Rahmenteil so zu gestalten, dass es von innen in die Montageposition schiebbar ist. Eine solche Gestaltung ist insbesondere dann interessant, wenn der Mauerkasten in einer schlecht erreichbaren Höhe in ein Gebäude eingebaut werden soll, beispielsweise in einem höheren Stockwerk eines Hochhauses. Wenn die Form und die Maße des Lüfterrohres und des Rahmenteils entsprechend aufeinander abgestimmt sind, kann zunächst das Lüfterrohr insbesondere auch von innen in eine vorbereitete Ausnehmung in der Gebäudewand eingeschoben und dort lagefixiert werden. Danach wird das Rahmenteil ebenfalls insbesondere von innen in das Lüfterrohr eingeschoben, in die endgültige Montageposition gebracht und dort lagefixiert. Die Lagefixierung kann beispielsweise durch eine Rastverbindung des Rahmenteils mit dem Lüfterrohr erfolgen. Eine oder mehrere Rastnasen, die an einer flexiblen Lasche befestigt sind, rasten bei Erreichen einer Sollposition in eine in der Innenoberfläche des Lüfterrohres befindliche Ausnehmung ein. Die Rastverbindung kann durch Zurückbiegen der Lasche, beispielsweise mit einem Schraubenzieher, insbesondere von innen des Gebäudes, aufgehoben werden, so dass das Rahmenteil dann zusammen mit dem daran befestigten Deckel und dem darin befindlichen Motor wieder nach innen hin aus dem Lüfterrohr herausgezogen werden kann. Auf diese Weise ist es möglich, den Deckel und den Motor auch nach der Montage des Mauerkastens in einer Gebäudewand für Wartungs- oder Reparaturarbeiten aus dem Lüfterrohr in das Gebäude hinein zu holen, ohne dass man von außen an das Lüfterrohr gelangen müsste.

Wenn die Abtriebswelle des Motors konzentrisch zur Drehachse des Deckels angeordnet ist, muss nur noch ein Kraftschluss zwischen der Abtriebswelle und dem umgebenden Deckel hergestellt werden, um die Drehbewegung des Motors in eine Drehbewegung des Deckels umzuwandeln. Für eine einfache Montage des Antriebsmotors im Deckel kann der Antriebsmotor als Hülse in eine dafür vorgesehene Ausnehmung im Deckel einsteckbar gestaltet sein. Die Hülse kann drehfest in ein lüfterrohr- oder rahmenteilseitiges Festlager einsteckbar sein. Dann können auf der Festlagerseite der Hülse Verbindungselemente zum Anschluss an eine Stromversorgung vorhanden sein, ohne dass Drehdurchführungen oder dergleichen erforderlich würden. Natürlich ist es prinzipiell aber auch möglich, den Antriebsmotor fest mit dem beweglichen Deckel zu verbinden und die Bewegung des Motors gegen das abstützende Rahmenteil auszuführen.

Es ist möglich, das Ein- und Ausschalten des Antriebsmotors sowie dessen Drehrichtung und damit die Schließstellung des Deckels des Mauerkastens zu automatisieren, indem die Steuerung Sensorsignale verarbeitet, die von einem an den Mauerkasten angeschlossenen Gebläse, wie beispielsweise einer Dunstabzugshaube, abgenommen werden. Diese technische Lösung ist in einer Anwendung mit dem Mauerkasten gemäß der hier vorgeschlagenen Erfindung möglich, diese technische Lösung kann aber auch mit Mauerkästen anderer Bauart kombiniert werden, die über einen Stellmotor geöffnet und geschlossen werden, gleichgültig, ob der Verschluss drehbar oder translatorisch bewegbar ist, oder ob es sich um einen einteiligen Deckel als Verschluss oder um einen mehrteiligen Verschluss wie beispielsweise mit Lamellen oder dergleichen handelt. Als Sensorsignal kommt beispielsweise der aktuelle Wert für die Leistungsaufnahme des Gebläses in Betracht, insbesondere eine elektrische Leistungsaufnahme, weil diese leicht messbar ist. Ermittelt ein Sensor, der die Leistungsaufnahme des Gebläses misst, dass das Gebläse eingeschaltet ist, weil das Gebläse Strom verbraucht, so kann dieses Sensorsignal dazu genutzt werden, um den Antriebsmotor einzuschalten, um dadurch den Deckel des Mauerkastens zu öffnen. Meldet der Sensor, dass das Gebläse abgeschaltet wurde, weil kein Strom mehr zum Gebläse fließt, kann dieses Sensorsignal von der Steuerung genutzt werden, um den Antriebsmotor in Gang zu setzen, um den Deckel wieder zu schließen. Auf diese Weise kann das Öffnen und Schließen des Deckels des Mauerkastens vom Betriebszustand eines Gebläses abhängig gemacht werden, ohne dass es dazu erforderlich ist, an dem Gebläse eine gesonderte Schnittstelle für den Anschluß des Mauerkastens zu schaffen. Es genügt, den Sensor zur Leistungsmessung in der Nähe eines stromführendes Kabels des Gebläses zu platzieren. Damit kann die Steuerung des Mauerkastens an jedes beliebige Gebläse eines beliebigen Herstellers angeschlossen werden. Es ist möglich, je nach Stärke der vom Gebläse aufgenommenen und vom Sensor erfassten Leistung den Deckel mit der Steuerung nicht, teilweise oder ganz zu öffnen. So kann es beispielsweise unerwünscht sein, den Deckel schon dann zu öffnen, wenn an einer Dunstabzugshaube nur die Beleuchtung eingeschaltet wird. In diesem Fall bleibt der Deckel geschlossen, solange für die Beleuchtung nur beispielsweise eine Leistung von 30 W verbraucht wird. Um den Einfluss der Beleuchtung aus der Leistungsmessung zu eliminieren, ist es auch möglich, mit dem Sensor nur das Zuleitungskabel zum Gebläse mit dem Sensor zu überwachen. Genauso kann es sinnvoll sein, bei einem Betrieb des Gebläses auf einer niedrigen Stufe den Deckel nur teilweise zu öffnen. Es wird vorgeschlagen, in die Steuerung eine Selbstlernfunktion zu integrieren, die bei einem Anschluß der Steuerung mittels eines damit verbundenen Sensors an ein Gebläse unterschiedlichen Sensornesswerten unterschiedliche Stellbefehle an den Antriebsmotor zuordnet. Durch die Selbstlernfunktion kann sich die Steuerung an unterschiedliche Gebläse bei der Installation anpassen, ohne dass es dazu noch besonderer Anpassungsarbeiten durch das Einbaupersonal bedürfen würde.

Weitere vorteilhafte Abwandlungen und Ausgestaltungen der Erfindung lassen sich der nachfolgenden gegenständlichen Beschreibung, den Zeichnungen und den Merkmalen der Unteransprüche entnehmen.

Die Erfindung soll nun anhand eines Ausfühmngsbelspiels näher erläutert werden. Es zeigen:
- Fig. 1:: eine Ansicht auf einen Mauerkasten von vom,
- Fig. 2:: eine Schnittansicht entlang der Linie A-A in Fig. 1 mit geschlossenem Deckel,
- Fig. 3:: eine Schnittansicht entlang der Linie B-B in Fig. 2 mit geschlossenem Deckel,
- Fig. 4:: eine Schnittansicht entlang der Linie A-A in Fig. 1 mit geöffnetem Dek- kel,
- Fig. 5:: eine Schnittansicht entlang der Linie B-B in Fig. 2 mit geöffnetem Dek- kel, und
- Fig.6:: eine genauere Darstellung der Einbausituation des motorischen An- triebs.

In Fig. 1 ist eine Ansicht auf einen Mauerkasten 2 von vom zu sehen, bei der sich der Deckel 4 in einer Schließstellung befindet Auf der Außenseite des Mauerkastens 2 wird der Deckel 4 umrahmt vom Rahmenteil 6, mit dem das nach außen weisende stirnseitige Ende des Lüfterrohrs 12 sowie die daran angrenzenden Ränder der Maueröffnung abgedeckt werden. Nach außen hin ergibt sich eine ansprechende Optik des Mauerkastens 2. Der Mauerkasten 2 steht nur wenig nach außen hin über die Wand vor, in der Schließstellung des Deckels 4 ergibt sich eine glatte, geschlossene Oberfläche, die Wasser, Wind und Vandalismus wenig Angriffsfläche bietet Der Deckel 4 und das Rahmenteil 6 können aus Kunststoff oder einem Metall, beispielsweise Aluminium gefertigt sein, oder die aus Kunststoff hergestellten Bauteile sind mit einer metallischen Abdeckung versehen, die zusätzlich lackiert sein kann. Um von der Schließstellung in eine Offenstellung zu gelangen, wird der Deckel 4 um die durch eine gestrichelte Linie angedeutete Drehachse 10 gedrehet. Im dargestellten Ausführungsbeispiel läuft die Drehachse 10 nicht nur durch den mittleren Bereich des Deckels 4, sondern genau durch die Symmetrieachse des Deckels 4.

Fig. 2 zeigt eine Schnittansicht entlang der Linie A-A in Fig. 1 mit geschlossenem Deckel 4 entlang der Länge eines Mauerkastens 2. Die Durchtrittsrichtung der Luft durch den Mauerkasten ist durch den Doppelpfeil angedeutet, je nachdem, ob Luft von außen nach innen oder in umgekehrter Richtung befördert werden soll. Das Lüfterrohr 12 ist im abgebildeten Ausführungsbeispiel mehrteilig ausgebildet, so dass dieses durch ein- oder ausziehen eines Rohrabschnitts an unterschiedliche Wandstärken anpassbar ist. Zur Außenseite der Wand hin ist auf die Stirnseite des Lüfter rohrs 12 das Rahmenteil 6 mit dem Deckel 4 aufgesetzt. In der Schnittansicht ist erkennbar, dass der Deckel 4 im oberen und unteren Bereich Hohlkammern 14 aufweist, die mit einem wärmedämmenden Material gefüllt sein können. Im Ausführungsbeispiel ist der Deckel 4 so gestaltet, dass er theoretisch in zwei Richtungen schwenkbar wäre. Es ist jedoch auch möglich, die Querschnittskontur des Deckels 4 abweichend vom Ausführungsbeispiel so zu gestalten, dass sich Anschläge ergeben, durch die die Drehbarkeit in eine Richtung blockiert wird. Der Spalt 8 zwischen Deckel 4 und Rahmenteil 6 kann auch treppenförmig gestaltet sein, um ein Labyrinth zu schaffen, durch das Wasser und Wind in einer Schließstellung des Deckels 4 schwerer hindurch treten können. In Fig. 2 ist jedoch auf der Innenseite des Rahmenteils 6 ein Anschlag 18 abgebildet, durch den eine Aufschwenkbewegung des Deckels 4 auf einen 90°-Winkel beschränkt wird.

Konzentrisch zur Drehachse 10 ist der motorische Antrieb 16 im Deckel 4 angeordnet. Da der Deckel 4 flacher ist als der Durchmesser des Antriebs 4, ist die Außengestalt des Deckels 4 im Bereich des Antriebs 16 leicht ausgewölbt.

In der Ansicht in Fig. 2 ist auch gut erkennbar, dass der Deckel 4 mit seinem Durchmesser dem Durchmesser des Lüfterrohres 12 nahezu identisch entspricht. Durch diese Gestaltung des Deckels 4 ergeben sich in der Offenstellung des Dekkels 4 kaum Drosselverluste wegen einer zu gering gewählten Fläche des Deckels 4. In der Offenstellung des Deckels 4 kann vielmehr eine Öffnungsgröße des Mauerkastens 2 erreicht werden, bei der kaum Effizienzverluste für das den Luftstrom bewegende nachgeordnete Gebläse auftreten.

In der Schnittansicht in Fig. 2 ist erkennbar, dass das Rahmenteil 6 einen Innenkragen 20 aufweist, mit dem das Rahmenteil 6 in das Lüfterrohr 12 eingeschoben ist. Mit dem Innenkragen 20 ist das Rahmenteil 6 zusammen mit dem darin eingebauten Deckel 4 leicht montierbar. Das nach außen weisende Ende des Lüfterrohres 12 weist einen Außenkragen 22 auf, der vom Rahmenteil 6 nach dessen Montage überdeckt wird.

In Fig. 3 ist eine Schnittansicht entlang der Linie B-B in Fig. 2 mit geschlossenem Deckel abgebildet. Gegenüber der in Fig. 2 dargestellten Schnittansicht wird durch die um 90° gedrehte Schnittebene in Fig. 3 die Integration des Antriebs 16 in den Deckel 4 erkennbar. Der Antrieb 16 ist mit seinem der Wandung des Lüfterrohrs 12 zugewandten Ende drehfest im Rahmenteil 6 abgestützt. Die Abtriebswelle 24 ist konzentrisch zur Drehachse 10 und auf dem dem Antrieb 16 gegenüberliegenden Ende der Wandung des Lüfterrohrs 12 drehbar abgestützt. Bei einer festen Verbindung der Abtriebswelle 24 mit dem Deckel 4 und einer Drehlagerung des Deckels 4 auf dem Antrieb 16 ergibt sich eine Drehbewegung des Deckels 4 um den Antrieb 16 herum, wenn der Antrieb 16 betätigt wird.

In Fig. 4 ist eine Schnittansicht entlang der Linie A-A in Fig. 1 mit geöffnetem Deckel 4 gezeigt. Durch die Aufschwenkbewegung des Deckels 4 um 90 ° haben sich im oberen und unteren Bereich Durchlassöffnungen ergeben, durch die Luft hindurchströmen kann.

Aus der Schnittansicht in Fig. 5 ist erkennbar, dass ein Teil des Deckels 4 in den Innenraum des Lüfterrohrs 12 hineingeschwenkt ist und ein anderer Teil nach außen hin vorsteht.

In Fig. 6 ist der Motor 26 und das Planetengetriebe 28 abgebildet, die zusammen den Antrieb 16 bilden. Mit dem Planetengetriebe 28 ist es möglich, die höheren Drehzahlen eines handelsüblichen Elektromotors auf ein Drehzahiniveau zu reduzieren, das zu dem konkreten Anwendungsfall passt. So würde eine Öffnungszeit von 1 s bis 5 s vollkommen genügen. Wird ein Motor 26 benutzt, der gleich die benötigten niedrigen Drehzahlen realisiert, kann auf das Planetengetriebe 28 im Antrieb 16 verzichtet werden. Der Antrieb 16 ist in eine Hülse 30 eingebaut, die einfach in eine zur Aufnahme der Hülse 30 vorgesehene Ausnehmung 32 eingesteckt werden kann. Dadurch wird die Montage vereinfacht, und auch im Reparaturfall ist es leicht, einen defekten Antrieb gegen ein Ersatzteil auszutauschen.

In Fig. 6 ist erkennbar, dass der Deckel 4 über ein Loslager 34 drehbar auf dem Antrieb 16 abgestützt ist. Der Antrieb 16 ist auf seinem der Lüfterrohrwandung zugewandten Ende in einem Festlager 36 mit dem Rahmenteil 6 verbunden. Durch die feste Anordnung des wandungsseitigen Endes kann der Antrieb 16 dort mit zeichnerisch nicht näher dargestellten Verbindungselementen für eine Stromversorgung des Antriebs 16 wie beispielsweise Steckerbuchsen versehen sein.

Die Erfindung ist nicht auf das vorstehende Ausführungsbeispiel, wohl aber auf den Gegenstand der Patentansprüche beschränkt.

## Patentansprüche

1. Mauerkasten (2) mit einem motorischen Antrieb (16) und einem mittels dieses motorischen Antriebs (16) zwischen einer Offen- und einer Schließstellung verlagerbaren Deckel (4), der von einem Rahmenteil (6) gehalten ist und mittels einer Drehbewegung um eine Drehachse (10) drehbar ist, welche quer zur Durchtrittsrichtung der durch ein Lüfterrohr (12) des Mauerkastens (2) strömenden Luft liegt,
**dadurch gekennzeichnet, dass**
dem Motor (26) des Antriebs ein Planetengetriebe (28) nachgeschaltet ist,
das Rahmenteil (6) zusammen mit dem darin gehaltenen Deckel (4) in das Lüfterrohr (12) einschiebbar ist,
der motorische Antrieb (16) als Drehlager für den Deckel (4) gestaltet ist,
der Antrieb (16) als Hülse (30) in eine dafür vorgesehene Ausnehmung (32) im Deckel (4) einsteckbar ist und
die Hülse (30) oder der Antrieb (16) drehfest in ein lüfterrohr- oder rahmenteilseitiges Festlager (36) einsteckbar ist und auf der Festlagerseite der Hülse (30) Verbindungselemente zum Anschluss an eine Stromversorgung vorhanden sind.

2. Mauerkasten (2) nach Anspruch 1, **dadurch gekennzeichnet, dass** das Rahmenteil (6) und/oder der Deckel (4) zumindest ein Dichtungselement aufweisen, durch das in der Schließstellung des Deckels (4) ein Spalt (8) zwischen dem Rahmenteil (6) und dem Deckel (4) abgedichtet ist.

3. Mauerkasten (2) nach Anspruch 1 oder 2, **dadurch gekennzeichnet, dass** der Deckel (4) um bis zu 90° um die Drehachse (10) drehbar ist.

4. Mauerkasten (2) nach einem der vorhergehenden Ansprüche, **dadurch gekennzeichnet, dass** der Deckel (4) eine oder mehrere Hohlkammern (14) aufweist, die insbesondere mit einem wärmedämmenden Material ausgefüllt sind.

5. Mauerkasten (2) nach einem der vorhergehenden Ansprüche, **dadurch gekennzeichnet, dass** die Drehachse (10) den Deckel (4) in seinem mittleren Bereich durchläuft.

6. Mauerkasten (2) nach einem der vorhergehenden Ansprüche, **dadurch gekennzeichnet, dass** die Antriebswelle (24) des Antriebs (16) konzentrisch zur Drehachse (10) des Deckels (4) angeordnet ist.

7. Mauerkasten (2) nach einem der vorhergehenden Ansprüche, **dadurch gekennzeichnet, dass** die Form und die Maße des Lüfterrohres (12) und des Rahmenteils (6) so aufeinander abgestimmt sind, dass das Rahmenteil (6) von innen in die Montageposition schiebbar ist.

8. Mauerkasten (2) nach Anspruch 7, **dadurch gekennzeichnet, dass** das Rahmenteil (6) und das Lüfterrohr (12) in der Montageposition des Rahmenteils (6) durch eine von innen lösbare Rastverbindung miteinander verbunden sind.

9. Mauerkasten nach einem der vorhergehenden Ansprüche, **dadurch gekennzeichnet, dass** am Mauerkasten ein Gebläse angeschlossen ist und die Steuerung des Antriebsmotors durch Sensorsignale erfolgt, die vom Gebläse abgenommen werden.

10. Mauerkasten nach Anspruch 9, **dadurch gekennzeichnet, dass** als Sensorsignale Leistungsmessungssignale des Gebläses genutzt werden.

11. Mauerkasten nach Anspruch 9 oder 10, **dadurch gekennzeichnet, dass** in die Steuerung eine Selbstlernfunktion integriert ist, die bei einem Anschluss der Steuerung mittels eines damit verbundenen Sensors an ein Gebläse unterschiedlichen Sensormesswerten unterschiedliche Stellbefehle an den Antriebsmotor zuordnet.

## Claims

1. A wall box (2) comprising a motor drive (16) and a cover (4) displaceable by means of said motor drive (16) between an open and a closed position and held by a frame portion (6) and rotatable by means of a rotary movement about an axis of rotation (10) which is transverse relative to the flow direction of the air flowing through a ventilator tube (12) of the wall box (2),
**characterised in that**
a planetary transmission (28) is connected downstream of the motor (26) of the drive,
the frame portion (6) together with the cover (4) held therein can be pushed into the ventilator tube (12),
the motor drive (16) is in the form of a rotary mounting for the cover (4),
the drive (16) can be fitted in the form of a sleeve (30) into an opening (32) provided for same in the cover (4), and
the sleeve (30) or the drive (16) can be non-rotatably inserted into a fixed mounting (36) at the ventilator tube or frame portion side and provided on the fixed mounting side of the sleeve (30) are connecting elements for connection to a power supply.

2. A wall box (2) according to claim 1 **characterised in that** the frame portion (6) and/or the cover (4) have at least one sealing element by which a gap (8) between the frame portion (6) and the cover (4) is sealed in the closed position of the cover (4).

3. A wall box (2) according to claim 1 or claim 2 **characterised in that** the cover (4) is rotatable through up to 90° about the axis of rotation (10).

4. A wall box (2) according to one of the preceding claims **characterised in that** the cover (4) has one or more hollow chambers (14) which in particular are filled with a heat-insulating material.

5. A wall box (2) according to one of the preceding claims **characterised in that** the axis of rotation (10) passes through the cover (4) in its central region.

6. A wall box (2) according to one of the preceding claims **characterised in that** the drive shaft (24) of the drive (16) is arranged concentrically relative to the axis of rotation (10) of the cover (4).

7. A wall box (2) according to one of the preceding claims **characterised in that** the shape and the dimensions of the ventilator tube (12) and the frame portion (6) are so matched to each other that the frame portion (6) can be pushed from the inside into the assembly position.

8. A wall box (2) according to claim 7 **characterised in that** the frame portion (6) and the ventilator tube (12) in the assembly position of the frame portion (6) are connected together by a latching connection which is releasable from the interior.

9. A wall box according to one of the preceding claims **characterised in that** a fan is connected to the wall box and control of the drive motor is effected by sensor signals which are taken from the fan.

10. A wall box according to claim 9 **characterised in that** power measurement signals of the fan are used as the sensor signals.

11. A wall box according to claim 9 or claim 10 **characterised in that** integrated into the control is a self-learning function which upon connection of the control by means of a sensor connected thereto to a fan associates different control commands to the drive motor with different sensor measurement values.

## Revendications

1. Boîtier mural (2) comprenant un entraînement motorisé (16) et un couvercle (4) pouvant être déplacé au moyen de cet entraînement motorisé (16) entre une position ouverte et une position fermée et maintenu par une partie cadre (6) et pouvant être amené en rotation au moyen d'un déplacement rotatif autour d'un axe de rotation (10) situé transversalement à la direction de passage de l'air circulant à travers un tuyau de ventilateur (12) du boîtier mural (2),
**caractérisé en ce que**
un engrenage planétaire (28) est monté à l'arrière du moteur (26) de l'entraînement,
la partie cadre (6) peut être introduite conjointement avec le couvercle (4) maintenu dedans dans le tuyau de ventilateur (12),
l'entraînement motorisé (16) peut être inséré sous forme de manchon (30) dans un évidement (32) prévu pour cela dans le couvercle (4) et
le manchon (30) ou l'entraînement (16) peut être inséré de manière solidaire en rotation dans un palier de butée (36) côté tuyau de ventilateur ou partie cadre et des éléments de liaison pour le raccordement à une alimentation électrique sont présents sur le côté palier de butée du manchon (30).

2. Boîtier mural (2) selon la revendication 1, **caractérisé en ce que** la partie cadre (6) et/ou le couvercle (4) comprennent au moins un élément d'étanchéité permettant d'étanchéifier une fente (8) entre la partie cadre (6) et le couvercle (4) lorsque le couvercle (4) se trouve en position fermée.

3. Boîtier mural (2) selon la revendication 1 ou 2, **caractérisé en ce que** le couvercle (4) peut être amené en rotation jusqu'à 90° autour de l'axe de rotation (10).

4. Boîtier mural (2) selon l'une quelconque des revendications précédentes, **caractérisé en ce que** le couvercle (4) comprend une ou plusieurs chambres creuses (14) notamment remplies d'un matériau isolant.

5. Boîtier mural (2) selon l'une quelconque des revendications précédentes, **caractérisé en ce que** l'axe de rotation (10) passe par la zone centrale du couvercle (4).

6. Boîtier mural (2) selon l'une quelconque des revendications précédentes, **caractérisé en ce que** l'arbre d'entraînement (24) de l'entraînement est disposé de manière concentrique par rapport à l'axe de rotation (10) du couvercle (4).

7. Boîtier mural (2) selon l'une quelconque des revendications précédentes, **caractérisé en ce que** la forme et la dimension du tuyau de ventilateur (12) et de la partie cadre (6) sont adaptées les unes aux autres de sorte que la partie cadre (6) puisse être poussée de l'intérieur dans la position de montage.

8. Boîtier mural (2) selon la revendication 7, **caractérisé en ce que** la partie cadre (6) et le tuyau de ventilation (12) sont reliés dans la position de montage de la partie cadre (6) par une liaison par encliquetage détachable de l'intérieur.

9. Boîtier mural selon l'une quelconque des revendications précédentes, **caractérisé en ce qu'**un ventilateur est raccordé au boîtier mural et la commande du moteur d'entraînement s'effectue par l'intermédiaire de signaux de capteurs recueillis par le ventilateur.

10. Boîtier mural selon la revendication 9, **caractérisé en ce que** des signaux de mesure de puissance du ventilateur sont utilisés comme signaux de capteur.

11. Boîtier mural selon la revendication 9 ou 10, **caractérisé en ce qu'**une fonction d'auto-apprentissage affectant lors d'un raccordement de la commande au moyen d'un capteur relié à ladite commande à un ventilateur à différentes valeurs de capteur différentes commandes de position.
